# EUROPÄISCHE PATENTSCHRIFT

(11) **EP 1 848 595 B1**
(45) Veröffentlichungstag und Bekanntmachung des Hinweises auf die Patenterteilung: **06.04.2011**
(21) Anmeldenummer: 06705775.2
(22) Anmeldetag: 13.01.2006
(51) Int. Cl.: B41J 25/308

(54) **VORRICHTUNG ZUR EINGABE UND VERARBEITUNG EINZELNER ODER GEBÜNDELTER SCHEINE**
INTAKE AND PROCESSING DEVICE FOR INDIVIDUAL OR BUNDLED NOTES
DISPOSITIF POUR INTRODUIRE ET TRAITER DES DOCUMENTS DE VALEUR INDIVIDUELS OU EN LIASSE

(30) Priorität: 24.01.2005 DE 102005003198
(43) Veröffentlichungstag der Anmeldung: 31.10.2007
(73) Patentinhaber: Wincor Nixdorf International GmbH, 33106 Paderborn (DE)
(72) Erfinder: DUESTERHUS, Richard, 33106 Paderborn (DE); SELKE, Reimund, 33102 Paderborn (DE)
(86) Internationale Anmeldenummer: PCT/DE2006/000036
(87) Internationale Veröffentlichungsnummer: WO 2006/076883

(56) Entgegenhaltungen:
- EP-A- 0 919 391
- DE-A1- 4 023 411
- DE-A1- 10 203 176
- US-A- 5 316 395
- PATENT ABSTRACTS OF JAPAN Bd. 012, Nr. 404 (M-757), 26. Oktober 1988 (1988-10-26) & JP 63 147677 A (TOKYO ELECTRIC CO LTD), 20. Juni 1988 (1988-06-20)

## Beschreibung

Die Erfindung betrifft eine Vorrichtung zur Eingabe und Verarbeitung einzelner oder gebündelter Scheine nach dem Oberbegriff des Anspruches 1 zur Einzahlung und Deponierung von Wertscheinen wie Banknoten oder Schecks. Eine solche Vorrichtung umfasst eine Eingabevorrichtung, die aus der DE 102 03 176 B4 bekannt ist. Sie dient zur Entgegennahme und Vereinzelung der Banknoten und zum Transport der Scheine in Zwischenspeicher im Einzahlungsgerät.

Bei der Verarbeitung der Scheine in dem Gerät werden eingegebene Scheine wie insbesondere Schecks an einer Druckstation mit einer Kennzeichnung bedruckt, um sie zu entwerten, während andere Scheine wie insbesondere Geldnoten selbstverständlich nicht bedruckt werden.

Zum Bedrucken der Scheine dient eine Druckstation mit einem Druckkopf, die im Transportweg der Scheine angeordnet ist. Die Scheine werden mit Transportelementen wie Riemen oder Rollen an der Druckstation vorbei zu einem Zwischenspeicher transportiert. Die Druckstation stellt aber einen Engpass auf dem Transportweg dar, da die eingegebenen Scheine oftmals stark deformiert, insbesondere zerknittert sind und somit zu Stauungen und Störungen bis hin zum Geräteausfall führen können,

Aus den Dokumenten DE 40 32 411 A1, EP 0 919 391 A1 sowie US 5, 316,395 ist es lediglich bekannt, den Abstand zwischen dem Druckkopf und dem Druckgegenlager aus Gründen der Druckqualität zu verändern.

Die Erfindung hat die Aufgabe, dieses Problem zu beheben und die gattungsgemäße Vorrichtung derart weiterzuentwickeln, daß Stauungen vermieden werden.

Die Erfindung löst diese Aufgabe durch den Gegenstand des Anspruches 1. Vorteilhafte Ausgestaltungen sind den Unteransprüchen zu entnehmen.

Durch die Änderung des Abstandes zwischen dem Druckkopf und der Druckgegenlage wird ein Engpass vermieden und die Scheine können, diesen Bereich ungehindert passieren.

Da erfindungsgemäß der Abstand zwischen der Druckgegenlage und der Druckstation veränderlich ist, ist es möglich, den Abstand zwischen diesen Elementen nur dann auf einen kleinen, das Bedrucken ermöglichenden Wert einzustellen, wenn wirklich Scheine bedruckt werden müssen. Somit wird insbesondere beim Transport der in der Regel eher stärker zerknitterten Banknoten der Engpass beseitigt.

Die Veränderbarkeit des Abstandes zwischen Druckgegenlage und Druckkopf bzw. Druckstation kann auf verschiedene Weise realisiert werden.

So kann die Position der Druckstation an der Transporteinrichtung veränderlich sein. Denkbar ist es aber auch, dass die Position der Druckgegenlage an der Transportbahn verändert wird.

Die erstgenannte Variante kann auf einfache Weise dadurch realisiert werden, dass die Druckstation um eine zum Druckknopf beabstandete Drehachse verschwenkbar ist.

Dabei kann die Verschwenkbarkeit auf einfache Weise dadurch realisiert werden, daß dem Elektromotor Getriebeelemente, insbesondere ein Nockenrad mit einer Steuerkurve nachgeschaltet sind, wobei das letztere Rad beabstandet von der Drehachse die Druckstation gegen ein Widerlager (z.B. an die Unterseite der Transportbahn) drückt, um die gesamte Druckstation mit dem Druckkopf um die Drehachse zu verschwenken.

Da die Druckstation dann, wenn sie als Nadeldrucker ausgestaltet ist, in der Regel selbst bereits einen Elektromotor zum Antrieb eines Farbbandes aufweist, kann dieser nach einer besonders bevorzugten Variante selbst zum Verändern der Position der Druckstation relativ zum Transportband genutzt werden.

Die Rückstellung wird vorzugsweise kostengünstig mit einer Rückstellfeder realisiert.

Besonders vorteilhaft ist es, wenn das Abtriebsrad des Elektromotors zwei Zahnränder mit gegensinniger Freilaufeinrichtung aufweist, so daß ein und derselbe Elektromotor in besonders kostengünstiger Ausgestaltung sowohl zum Farbbandtransport (in einer Drehrichtung) als auch zum Absenken (in der anderen Drehrichtung) nutzbar ist.

Derart werden die Kosten der Druckstation gegenüber dem Stand der Technik nur unwesentlich erhöht, da es lediglich notwendig ist, eine Rückstellfeder und einige weitere (kostengünstige) Zahnräder an der Druckstation anzuordnen.

Die Erfindung schafft auch eine Druckeinrichtung nach dem Gegenstand des Anspruches 9.

Weitere vorteilhafte Varianten sind den übrigen Unteransprüchen zu entnehmen.

Nachfolgend wird die Erfindung unter Bezug auf die Figuren anhand eines Ausführungsbeispiels näher beschrieben. Es zeigt:
- Figur 1: eine teilgeschnittene Seitenansicht einer Druckstation an einem Trans- portweg für Scheine in einer gattungsgemäßen Vorrichtung in einer ersten Betriebsstellung;
- Figur 2: die Anordnung aus Figur 1 in einer zweiten Betriebsstellung;
- Figur 3: eine vereinfachte schematische Darstellung eines Antriebs für die Druck- station der Fig. 1.

Figur 1 zeigt einen Ausschnitt einer Transporteinrichtung in einem hier nicht weiter dargestellten Einzahlungs- und Deponierungsautomaten für Wertscheine wie Banknoten oder Schecks.

Der Einzahlungsautomat umfasst neben der nachfolgend näher beschriebenen Druckstation eine Eingabevorrichtung, eine Vereinzelungsstation, eine Ausrichtstation, einen Echtgeldsensor, gegebenenfalls weitere Bildverarbeitungselemente sowie Speicherelemente.

Bei der Einzahlung in den Automaten wird zunächst in einer Eingabevorrichtung festgestellt, ob es sich um einen einzelnen oder um mehrere Scheine handelt. Werden mehrere Scheine als Bündel eingegeben, werden diese in der Vereinzelungsstation zunächst vereinzelt. Sodann werden sie an einer nachfolgenden Station registriert und/oder geprüft.

In verschiedenen Ländern ist es üblich, eingegebene Schecks zu bedrucken, um sie zu entwerten, während dies bei eingezahlten Geldscheinen selbstverständlich nicht erforderlich ist. Daher ist in dem Einzahlungsautomaten eine Druckstation 2 vorgesehen, mit der die eingegebenen Schecks bedruckt werden können. Dies wird auch als Endorsierung bezeichnet.

Die Transportvorrichtung 1 weist im Bereich einer Druckstation 2 Transportmittel wie Rollen 3, 4, 5 oder Riemen für Scheine 7 auf, die auf einer Transportbahn 6 aufliegen und hier in Pfeilrichtung P bewegt werden.

Die Transportbahn 6 ist im Bereich der Druckstation 2 mit einer Ausnehmung 8 versehen, durch die hindurch ein Druckkopf 9 - hier ein Nadeldruckkopf - mittels eines am Druckkopf 9 anliegenden Farbbandes 10 die entlanggeführten Scheine 7 bedrucken kann. Gegenüber dem Druckkopf 9 ist eine walzenartige Druckgegenlage 11 ausgebildet.

Der Zwischenraum zwischen dem Farbband 10 und dem Druckkopf 9 einerseits und der-Druckgegenlage 11 andererseits stellt einen Engpass im Transportweg für die Scheine 7 dar, an dem es zu Störungen kommen kann. Um diesen Engpass zu vermeiden, sind gemäß der Erfindung Mittel vorgesehen, mit welchen der Abstand zwischen dem Druckkopf 9 und dem Farbband 10 einerseits und der Druckgegenlage 11 andererseits vergrößert werden kann.

In dem hier beschriebenen Ausführungsbeispiel wird dies dadurch erreicht, daß die Druckstation 2 insgesamt als Einheit mit dem Druckkopf 9 absenkbar ist. Da die Druckstation 2 um eine vom Druckkopf 9 beabstandete Drehachse 12 verschwenkbar gelagert ist, kann durch ein Verschwenken der Druckstation 2 der Abstand zwischen dem Druckkopf 9 und der Druckgegenlage 11 vergrößert werden. Der Abstand zwischen dem Druckkopf 9 und der Druckgegenlage 11 liegt dann nach dem Verschwenken im Bereich von 1 bis 2 mm. Dies ist ausreichend groß, damit auch deformierte Geldscheine ungehindert den Bereich der Druckstation 2 passieren können. Das Verschwenken erfolgt mittels eines Elektromotors 13 (in der Ebene der Fig. 1 nicht zu erkennen, siehe Fig. 3), der mit einem Getriebe 14 mit einem teilkreisförmigen, an der Außenkante teilverzahnten Nockenrad 15 verbunden ist. Vorteilhafterweise handelt es sich bei dem Elektromotor 13 um den Motor, der an sich bereits im Nadeldrucker für den Farbbandtransport vorgesehen ist.

Hierzu weist der Elektromotor 13 (Fig. 3) auf seiner Abtriebsachse 22 zwei axial zueinander versetzte Zahnräder 16, 17 auf, die jeweils mit gegensinnig wirkenden Freilaufeinrichtungen (hier nicht zu erkennen, im Handel als vorgefertigte Einheit erhältlich) ausgestattet sind, so daß das eine der Zahnräder 16 nur in einer ersten Drehrichtung des Motors mitgedreht wird und das andere Zahnrad 17 in der anderen Drehrichtung.

Das eine der Zahnräder 16 kommt in Eingriff in an sich bekannter Weise mit Getriebeelementen (hier nicht detailliert zu erkennen) für den Farbbandtransport, wohingegen das andere Zahnrad 17 mit einem am Außenumfang teilverzahnten, insbesondere exzenterartig ausgebildeten Nockenrad 19 in Eingriff steht, an dem eine Nocken- bzw. Steuerkürve 20 derart ausgebildet ist, dass sie bei einer Drehung des Nockenrades 19 gegen die Unterseite eines Teils der Transportbahn 6 läuft. Hierdurch wird die gesamte Druckstation 2 um die Drehachse 12 verschwenkt, so daß der Abstand zwischen dem Druckkopf 9 mit dem Farbband 10 und der Druckgegenlage 11 vergrößert wird. Ein Wechsel zwischen beiden Betriebspositionen der Druckstation 2 wird durch einen Wechsel der Drehrichtung des Elektromotors 13 erreicht. Aufgrund der Freilaufeinrichtung wird von der Antriebsachse 22 des Elektromotors 13 einmal das Zahnrad 17 gedreht und bei der gegensinnigen Drehrichtung das andere Zahnrad 16.

Eine hier nur schematisch dargestellte Feder 23 dient zur Rückstellung bzw. zum Rückschwenken der Druckstation 2 sowie der Herstellung des in Fig. 1 dargestellten Betriebszustandes. Die Feder 23 wird bei der Bewegung der Nockenkurve 20 gegen die Transportbahn 6 gespannt. Sobald sich der Motor 13 wieder gegensinnig für den Transport des Farbbandes 10 dreht, entspannt sich die Feder 23 und bewirkt ein Zurückschwenken der Druckstation 2 in an die Transportbahn 6 anliegende Position.

Das Verschwenken der Druckstation 2 könnte auch mittels einer separaten Antriebsvorrichtung erfolgen. Bevorzugt wird aber die kostengünstige Verwendung des für den Transport des Farbbandes 10 vorgesehenen Elektromotors 13 auch für das Verschwenken der Druckstation 2.

Ein Verschwenken der Druckstation 2 und damit eine Änderung der Drehrichtung des Elektromotors 13 wird durch eine Sensorik, die hier nicht dargestellt ist, bewirkt. In der Eingabevorrichtung wird durch Sensorelemente erkannt, ob es sich bei den eingegebenen Scheinen 7 um Banknoten oder Schecks handelt. Bei Banknoten wird der Elektromotor 13 der Druckstation 2 so angesteuert, dass diese verschwenkt wird und sich somit ein vergrößerter Abstand zwischen dem Druckkopf 9 und der Druckgegenlage 11 eingestellt. Durch die Erfindung wird somit ein Notenstau durch den engen Zwischenraum zwischen Druckkopf 9 und Gegenlage 11 auf einfache Weise beseitigt.

### Bezugszeichen

- Transporteinrichtung: 1
- Druckstation: 2
- Rolle: 3
- Rolle: 4
- Rolle: 5
- Transportbahn: 6
- Wertschein: 7
- Ausnehmung: 8
- Druckkopf: 9
- Farbband: 10
- Gegendrucklage: 11
- Drehachse: 12
- Elektromotor: 13
- Getriebe: 14
- Nockenrad: 15
- Zahnrad: 16
- Zahnrad: 17
- Zahnrad: 18
- Nockenrad: 19
- Steuerkurve: 20
- Antriebsachse: 22
- Feder: 23

## Patentansprüche

1. Vorrichtung zur Eingabe und Verarbeitung von einzelnen oder gebündelten Scheinen (7), nämlich Banknoten oder Schecks, mit einer Eingabevorrichtung und Verarbeitungsstationen sowie einer Transporteinrichtung (1) für die Scheine (7) und
einer an der Transporteinrichtung (1) angeordneten Druckstation (2) zum Bedrucken einzelner der Scheine (7) mit einem Druckkopf (9) und einer Druckgegenlage (11), wobei die Scheine (7) zwischen dem Druckkopf (2) und der Druckgegenlage (11) transportiert werden,
**dadurch gekennzeichnet, dass**
der Abstand zwischen dem Druckkopf (9) und der Druckgegenlage (11) veränderbar ist,
in der Eingabevorrichtung durch Sensorelemente erkannt wird, ob es sich bei den eingegebenen Scheinen (7) um Banknoten oder Schecks handelt,
wobei bei Schecks der Abstand zwischen dem Druckkopf (9) und der Druckgegenlage (11) auf einen kleinen, das Bedrucken der Schecks ermöglichenden Abstands eingestellt wird, während bei Banknoten der Abstand zwischen dem Druckkopf (9) und der Druckgegenlage (11) auf einen vergrößerten Abstand eingestellt wird, so dass die Banknoten diesen Bereich ungehindert passieren können.

2. Vorrichtung nach Anspruch 1, **dadurch gekennzeichnet, dass** die Position der Druckstation (2) mit dem Druckkopf (9) an der Transporteinrichtung (1) veränderbar ist.

3. Vorrichtung nach einem der vorstehenden Ansprüche, **dadurch gekennzeichnet, dass** die Druckstation (2) um eine zum Druckkopf (9) beabstandete Drehachse (12) schwenkbar gelagert ist.

4. Vorrichtung nach einem der vorstehenden Ansprüche, **dadurch gekennzeichnet, daß** die Druckstation (2) einen Antrieb zum Verschwenkten der Druckstation (2) um die Drehachse (12) aufweist.

5. Vorrichtung nach einem der vorstehenden Ansprüche, **dadurch gekennzeichnet, daß** der Antrieb (12) einen Elektromotor (13) und ein diesem nachgeschaltetes Getriebe (14) aufweist, das als Antriebsglied ein Nockenrad (19) mit einer Steuerkurve (20) aufweist, die bei einer Drehung gegen ein Widerlager aufläuft, so daß ein Verschwenken der Druckstation (2) mit dem Druckkopf (9) um die Drehachse (12) erfolgt.

6. Vorrichtung nach einem der vorstehenden Ansprüche, **dadurch gekennzeichnet, daß** der Elektromotor (13) sowohl als Antriebsmotor für ein Farbband (10) für den Druckkopf (9) der Druckstation (2) als auch als Antriebsvorrichtung zum Verschwenken der Druckstation (2) ausgelegt ist.

7. Vorrichtung nach einem der vorstehenden Ansprüche, **dadurch gekennzeichnet, daß** der Elektromotor (13) auf seiner Abtriebsachse (22) mit zwei Zahnrädern (16, 17) verbunden ist, die jeweils mit gegensinnigen Freiläufen versehen sind, so daß der Elektromotor (13) in einer ersten Drehrichtung zum Transport des Farbbandes (11) und in einer zweiten Drehrichtung zum Verschwenken der Druckstation (2) nutzbar ist.

8. Vorrichtung nach einem der vorstehenden Ansprüche, **dadurch gekennzeichnet, daß** am Nockenrad eine Rückstellfeder (23) vorgesehen ist, die bei einer Änderung der Drehrichtung des Elektromotors (13) die Druckstation (2) in eine Anlagestellung an die Transporteinrichtung (1) zurückstellt.

## Claims

1. Intake and processing device for individual or bundled notes (7), to be specific banknotes or cheques, having an intake device and processing stations as well as a transporting device (1) for the notes (7) and
a printing station (2), for printing onto some of the notes (7), arranged on the transporting device (1) and having a printing head (9) and a platen (11), the notes (7) being transported between the printing head (9) and the platen (11),
**characterized in that**
the distance between the printing head (9) and the platen (11) can be varied,
it is detected by sensor elements in the intake device whether the notes (7) taken in are banknotes or cheques,
in the case of cheques, the distance between the printing head (9) and the platen (11) being set to a small distance, allowing printing onto the cheques, whereas, in the case of banknotes, the distance between the printing head (9) and the platen (11) is set to an increased distance, so that the banknotes can pass this region unhindered.

2. Device according to Claim 1, **characterized in that** the position of the printing station (2) with the printing head (9) on the transporting device (1) can be varied.

3. Device according to one of the preceding claims, **characterized in that** the printing station (2) is mounted pivotably about a pivot axis (12) that is kept at a distance from the printing head (9).

4. Device according to one of the preceding claims, **characterized in that** the printing station (2) has a drive for pivoting the printing station (2) about the pivot axis (12).

5. Device according to one of the preceding claims, **characterized in that** the drive (12) has an electric motor (13) and a gear mechanism (14), which is arranged downstream of said motor and has as a driving element a cam wheel (19) with a control cam (20), which responds to a rotation by running up against an abutment, so that pivoting of the printing station (2) with the printing head (9) about the pivot axis (12) takes place.

6. Device according to one of the preceding claims, **characterized in that** the electric motor (13) is designed both as a drive motor for an ink ribbon (10) for the printing head (9) of the printing station (2) and as a drive device for pivoting the printing station (2).

7. Device according to one of the preceding claims, **characterized in that** the electric motor (13) is connected on its output spindle (22) to two gear wheels (16, 17), which are respectively provided with opposing free wheels, so that the electric motor (13) can be used in a first direction of rotation for transporting the ink ribbon (11) and in a second direction of rotation for pivoting the printing station (2).

8. Device according to one of the preceding claims, **characterized in that** a return spring (23) is provided on the cam wheel and responds to a change in the direction of rotation of the electric motor (13) by returning the printing station (2) to a position of abutment against the transporting device (1).

## Revendications

1. Dispositif pour introduire et traiter des documents de valeur (7) individuels ou en liasse, notamment des billets de banque ou des chèques, avec un dispositif d'introduction et des stations de traitement ainsi qu'un dispositif de transport (1) pour les documents de valeur (7) et une station d'impression (2) disposée au niveau du dispositif de transport (1) pour imprimer individuellement les documents de valeur (7) à l'aide d'une tête d'impression (9) et d'un contre-appui d'impression (11), les documents de valeur (7) étant transportés entre la tête d'impression (2) et le contre-appui d'impression (11) ;
**caractérisé en ce que** :
l'écartement entre la tête d'impression (9) et le contre-appui d'impression (11) peut être modifié ;
on peut détecter, dans le dispositif d'introduction, si les documents de valeur (7) introduits sont des billets de banque ou des chèques à l'aide d'éléments de détection ;
sachant qu'en présence de chèques, l'écartement entre la tête d'impression (9) et le contre-appui d'impression (11) est réglé sur le petit écartement permettant l'impression des chèques tandis qu'en présence de billets de banque, l'écartement entre la tête d'impression (9) et le contre-appui d'impression (11) est réglé sur un écartement plus important, de sorte que les billets de banque puissent passer sans entrave dans cette zone.

2. Dispositif selon la revendication 1, **caractérisé en ce que** la position de la station d'impression (2) dotée de la tête d'impression (9) est modifiable au niveau du dispositif de transport (1).

3. Dispositif selon l'une quelconque des revendications précédentes, **caractérisé en ce que** la station d'impression (2) est disposée de façon à pouvoir pivoter autour d'un axe de rotation (12) écarté par rapport à la tête d'impression (9).

4. Dispositif selon l'une quelconque des revendications précédentes, **caractérisé en ce que** la station d'impression (2) comporte un entraînement permettant de faire pivoter la station d'impression (2) autour de l'axe de rotation (12).

5. Dispositif selon l'une quelconque des revendications précédentes, **caractérisé en ce que** l'entraînement (12) comporte un moteur électrique (13) et un engrenage (14) connecté en aval de celui-ci qui comporte, en tant qu'élément d'entraînement, une roue de came (19) dotée d'une came de commande (20) qui bute contre une butée en cas de rotation, de façon à provoquer un pivotement de la station d'impression (2) dotée de la tête d'impression (9) autour de l'axe de rotation (12).

6. Dispositif selon l'une quelconque des revendications précédentes, **caractérisé en ce que** le moteur électrique (13) sert tant de moteur d'entraînement pour un ruban encreur (10) pour la tête d'impression (9) de la station d'impression (2) que de dispositif d'entraînement permettant de faire pivoter la station d'impression (2).

7. Dispositif selon l'une quelconque des revendications précédentes, **caractérisé en ce que** le moteur électrique (13) est relié, sur son axe d'entraînement de sortie (22), à deux roues dentées (16, 17) respectivement pourvues de roues libres de sens opposés, de sorte que le moteur électrique (13) peut être utilisé dans un premier sens de rotation pour le transport du ruban encreur (11) et dans un deuxième sens de rotation pour faire pivoter la station d'impression (2).

8. Dispositif selon l'une quelconque des revendications précédentes, **caractérisé en ce qu'**un ressort de rappel (23) est prévu au niveau de la roue de came, ledit ressort rappelant, en cas de changement de sens de rotation du moteur électrique (13), la station d'impression (2) dans une position d'appui située contre le dispositif de transport (1).
